# EUROPÄISCHE PATENTSCHRIFT

(11) **EP 2 775 038 B1**
(45) Veröffentlichungstag und Bekanntmachung des Hinweises auf die Patenterteilung: **21.10.2015**
(21) Anmeldenummer: 14157737.9
(22) Anmeldetag: 05.03.2014
(51) Int. Cl.: E02D 29/14

(54) **Schachtabdeckung zum Abdecken eines Schachtes**
Shaft cover for covering a shaft
Recouvrement de puits pour le recouvrement d'un puits

(30) Priorität: 06.03.2013 DE 102013102196
(43) Veröffentlichungstag der Anmeldung: 10.09.2014
(73) Patentinhaber: ACO Severin Ahlmann GmbH & Co. KG, 24782 Büdelsdorf (DE)
(72) Erfinder: Fuchs, Alfred, 65623 Hahnstätten (DE); Gilbert, Harald, 65326 Aarbergen (DE); Grein, Rene, 65326 Aarbergen (DE); Herold, Manuel, 56368 Klingelbach (DE); Kötteritzsch, Thorsten, 65205 Wiesbaden (DE); Meincke, Arne, 24251 Osdorf (DE); Meuer, Tino, 65558 Holzheim (DE); Mogadar, Nasser, 65321 Heidenrod (DE)
(74) Vertreter: Bohnenberger, Johannes

(56) Entgegenhaltungen:
- WO-A1-2005/111319

## Beschreibung

Die Erfindung betrifft eine Schachtabdeckung zum Abdecken eines Schachtes gemäß Patentanspruch 1.

Ein immer größer werdendes Problem bei Schachtabdeckungen so wie aus der WO 2005/111319 A1 bekannt, die einen Schacht abdecken, (z.B. Gullideckeln) ist, dass diese immer häufiger aufgrund von Vandalismus entfernt bzw. gestohlen werden. Dies stellt nicht nur ein (finanzielles) Problem für den Inhaber des Schachtes bzw. der Schachtabdeckung dar, sondern hieraus resultieren auch Gefahren für die Allgemeinheit, da Schächte beispielsweise in Straßen plötzlich nicht mehr abgedeckt sind, sondern offen sind, wodurch Menschen und auch (größere) Gegenstände in den Schacht hineinfallen können.

Der Erfindung liegt die Aufgabe zu Grunde, eine Schachtabdeckung aufzuzeigen, die technisch einfach auf einem Schacht installiert werden kann und die einen (Diebstahl-)Schutz gegen einfaches Entfernen der Schachtabdeckung von dem Schacht aufweist.

Diese Aufgabe wird durch eine Schachtabdeckung gemäß Patentanspruch 1 gelöst.

Insbesondere wird die Aufgabe durch eine Schachtabdeckung zum Abdecken eines Schachtes gelöst, umfassend mindestens ein Eingriffsrastelement, wobei das Eingriffsrastelement im eingebauten Zustand der Schachtabdeckung in einer Eingriffsrastposition formschlüssig und/oder kraftschlüssig eine Bewegung der Schachtabdeckung relativ zu dem Schacht verhindert, und eine Verriegelungsvorrichtung zum Verriegeln des Eingriffsrastelements, wobei die Verriegelungsvorrichtung mit der Schachtabdeckung verbunden ist, und wobei die Verriegelungsvorrichtung derart ausgebildet und anordenbar ist, dass die Verriegelungsvorrichtung in einer Verriegelungsstellung eine Bewegung des Eingriffsrastelements aus der Eingriffsrastposition durch eine formschlüssige Verbindung zwischen einer Sperraußenoberfläche der Verriegelungsvorrichtung und einer Kontaktaußenoberfläche des Eingriffsrastelements im Wesentlichen sperrt.

Ein wesentlicher Punkt der Erfindung ist, dass die Schachtabdeckung technisch einfach mit Hilfe der Eingriffsrastelemente in einem Schacht eingebaut bzw. auf dem Schacht angeordnet und mit diesem verbunden werden kann und dass ein Lösen der Eingriffsrastelemente aus der Eingriffsrastposition nicht möglich ist, wenn sich die Verriegelungsvorrichtung in Verriegelungsstellung befindet. Hierdurch wird das Entfernen der Schachtabdeckung vom Schacht wesentlich erschwert. Zum Entfernen der Schachtabdeckung muss zuerst die Verriegelungsvorrichtung die Verriegelungsstellung verlassen. Durch die Verriegelungsvorrichtung wird verhindert, dass die Schachtabdeckung durch ein (einfaches) Lösen der Eingriffsrastelemente aus der Eingriffsrastposition entfernbar und die Schachtabdeckung folglich entwendbar ist. Somit wird technisch einfach Vandalismus bzw. Diebstahl durch Entfernen bzw. Entwenden der Schachtabdeckung, was zu erheblichen Gefahren, beispielsweise für den Straßenverkehr bei Gullideckeln, führt, im Wesentlichen verhindert bzw. zumindest wesentlich erschwert.

In einer Ausführungsform ist die Verriegelungsvorrichtung derartig ausgebildet, dass die Verriegelungsvorrichtung kraftschlüssig mit der Schachtabdeckung verbindbar ist. Hierdurch wird auf technisch einfache Art und Weise ermöglicht, dass die Verriegelungsvorrichtung sicher mit der Schachtabdeckung verbindbar ist.

In einer weiteren Ausführungsform ist die Verriegelungsvorrichtung derartig ausgebildet, dass die Verriegelungsvorrichtung mit der Schachtabdeckung lösbar verbindbar ist. Ein Vorteil hiervon ist, dass die Verbindung zwischen Verriegelungsvorrichtung und Schachtabdeckung wieder lösbar ist, so dass die Eingriffsrastelemente aus der Eingriffsrastposition gelöst werden können und somit die Schachtabdeckung vom Schacht entfernt werden kann, sofern beispielsweise Zugang zum Schacht benötigt wird.

Die Verriegelungsvorrichtung kann mindestens ein die Sperraußenoberfläche umfassendes Sperrelement aufweisen, wobei das Sperrelement in (unmittelbarem) Kontakt mit dem Eingriffsrastelement, insbesondere in (unmittelbarem) Kontakt mit der Kontaktaußenoberfläche des Eingriffsrastelements, anordenbar ist. Hierdurch wird ermöglicht, dass das Eingriffsrastelement in Kontakt mit dem Sperrelement angeordnet ist, wodurch eine sichere Verbindung zwischen Sperrelement und Eingriffsrastelement gewährleistet ist. Dies führt zu einer besonders sicheren Verriegelung des Eingriffsrastelements.

Das Sperrelement kann zwischen dem Eingriffsrastelement und einem als Widerlager fungierenden Abschlusselement der Verriegelungsvorrichtung und/oder einem als Widerlager fungierenden Abschlusselement der Schachtabdeckung zum Abstützen der Verriegelungsvorrichtung anordenbar sein. Vorteilhaft hieran ist, dass die Verriegelungsvorrichtung biegsam ausgebildet sein kann. Beispielsweise kann die Verriegelungsvorrichtung aus einem Kunststoff ausgebildet sein, der biegsam ist. Durch die Anordenbarkeit zwischen dem Eingriffsrastelement und dem Abstützelement wird bei der Bewegung des Eingriffsrastelements aus der Eingriffsrastposition das Sperrelement bzw. die Verriegelungsvorrichtung gegen das Abstützelement gedrückt. Eine weitere Bewegung des Eingriffsrastelements, um dieses aus der Eingriffsrastposition zu bewegen, wird hierdurch verhindert. Daher kann die Verriegelungsvorrichtung aus einem kostengünstigeren Material, das biegsam sein kann, ausgebildet sein.

In einer Ausführungsform ist die Verriegelungsvorrichtung derart ausgebildet, dass das Sperrelement in (unmittelbarem) Kontakt mit dem Abstützelement anordenbar ist. Ein Vorteil hiervon ist, dass das Sperrelement derart anordenbar ist, dass eine Bewegung der Verriegelungsvorrichtung bei dem Versuch, die Eingriffsrastelemente aus der Eingriffsrastposition zu bewegen, in der Verriegelungsstellung verhindert ist. Somit findet bei dem Versuch, die Eingriffsrastelemente aus der Eingriffsrastposition zu bewegen, keine Bewegung der Verriegelungsvorrichtung statt, wodurch Beschädigungen beispielsweise durch Materialermüdung im Wesentlichen verhindert werden.

In einer weiteren Ausführungsform umfasst die Schachtabdeckung eine Befestigungsvorrichtung zum Verbinden der Verriegelungsvorrichtung mit der Schachtabdeckung, wobei die Befestigungsvorrichtung eine Schraube und ein Befestigungselement mit einem komplementären Innengewinde umfasst, wobei die Schraube mit dem Befestigungselement derart verbunden ist, dass die Verriegelungsvorrichtung in der Verriegelungsstellung mit der Schachtabdeckung lösbar gehalten ist und durch Anziehen der Schraube aus einer Freigabestellung, in der die Verriegelungsvorrichtung das Eingriffsrastelement freigibt, in die Verriegelungsstellung bewegbar ist. Ein Vorteil hiervon ist, dass technisch einfach eine Bewegung der Verriegelungsvorrichtung aus der Freigabestellung in die Verriegelungsstellung möglich ist, so dass die Schachtabdeckung bzw. deren Eingriffsrastelement gesperrt ist, wodurch ein Entfernen der Schachtabdeckung vom Schacht verhindert wird. Zudem wird die Verriegelungsvorrichtung technisch einfach kraftschlüssig mit der Schachtabdeckung verbunden. Hierdurch ist ein rein manuelles Bewegen der Verriegelungsvorrichtung, d.h. ohne Werkzeug, aus der Verriegelungsstellung durch die kraftschlüssige Verbindung zwischen Schraube und Schachtabdeckung nicht möglich.

Es ist möglich anstelle einer Schraube und komplementärem Innengewinde als Befestigungsvorrichtung andere Bewegungselemente bzw. Klemmelemente wie beispielsweise Kniehebel, Hebel mit Raststellung und/oder Exzenterelemente zu verwenden, um das Verriegelungselement bzw. die Verriegelungsvorrichtung lösbar zu fixieren.

Die Schraube kann ein Sicherungselement umfassen, das derart ausgebildet und angeordnet ist, dass das Befestigungselement in der Freigabestellung der Verriegelungsvorrichtung mit der Schraube verbunden ist. Ein Vorteil hiervon ist, dass das Sicherungselement sich nicht von der Schraube lösen kann. Hierdurch kann das Befestigungselement der Verriegelungsvorrichtung, beispielsweise bei einer Schachtabdeckung eines vertikalen Schachts, nicht herunterfallen, sondern es ist stets sichergestellt, dass das Befestigungselement auch in der Freigabestellung der Verriegelungsvorrichtung mit der Schachtabdeckung verbunden ist.

Die Schraube kann derart ausgebildet und angeordnet sein, dass nach einem Lösen der Schraube die Verriegelungsvorrichtung aus der Verriegelungsstellung in die Freigabestellung bewegbar ist. Hierdurch wird technisch einfach ermöglicht, die Verriegelungsvorrichtung wieder aus der Verriegelungsstellung zu lösen, damit die Eingriffsrastelemente aus der Eingriffsrastposition bewegbar sind, um die Schachtabdeckung beispielsweise bei einer Revision des Schachts bzw. der Schachtabdeckung zu entfernen.

Das Sperrelement und das Eingriffsrastelement können jeweils paarig ausgebildet sein, wobei die Befestigungsvorrichtung, insbesondere die Schraube, zwischen den Sperrelementen angeordnet, insbesondere im Wesentlichen mittig angeordnet, ist. Ein Vorteil hiervon ist, dass geringe bzw. keine Drehmomente auf die Befestigungsvorrichtung bzw. die Schraube wirken, wenn versucht wird, die Eingriffsrastelemente aus der Eingriffsrastposition zu bewegen, während sich die Verriegelungsvorrichtung in der Verriegelungsstellung befindet. Vorteilhaft hieran ist eine besonders sichere Positionierung der Verriegelungsvorrichtung in Bezug auf die Schachtabdeckung, insbesondere in Bezug auf die Eingriffsrastelemente.

Die Schachtabdeckung kann eine Durchlassöffnung zum Aufnehmen der Schraube und zum Verbinden der Verriegelungsvorrichtung mit der Schachtabdeckung derart umfassen, dass ein Kopf der Schraube von einer dem Eingriffsrastelement gegenüberliegenden Oberseite der Schachtabdeckung her zugänglich ist. Ein Vorteil hiervon ist, dass technisch einfach ein Lösen bzw. ein Anziehen der Schraube möglich ist, wodurch die Verriegelungsvorrichtung aus der Verriegelungsstellung in die Freigabestellung bzw. umgekehrt bewegbar ist.

Bevorzugte Ausführungsformen ergeben sich aus den Unteransprüchen. Nachfolgend wird die Erfindung anhand von Zeichnungen von Ausführungsbeispielen näher erläutert. Hierbei zeigen
- Fig. 1: Eine perspektivische Ansicht einer Ausführungsform der erfindungsgemäßen Schachtabdeckung;
- Fig. 2: eine perspektivische Ansicht eines Teils der Unterseite der Schachtabdeckung aus Fig. 1;
- Fig. 3: eine perspektivische Ansicht der Schachtabdeckung aus Fig. 1 bzw. Fig. 2 ohne dargestellte Verriegelungsvorrichtung;
- Fig. 4: eine perspektivische Ansicht einer Ausführungsform der erfindungsgemäßen Verriegelungsvorrichtung;
- Fig. 5: eine weitere perspektivische Ansicht der Verriegelungsvorrichtung aus Fig. 4;
- Fig. 6: eine weitere perspektivische Ansicht der Verriegelungsvorrichtung aus Fig. 4 bzw. Fig. 5;
- Fig. 7: eine weitere perspektivische Ansicht der Verriegelungsvorrichtung aus den Fig. 4-6; und
- Fig. 8: eine weitere perspektivische Ansicht der Verriegelungsvorrichtung aus den Fig. 4-7.

Bei der nachfolgenden Beschreibung werden für gleiche und gleich wirkende Teile dieselben Bezugsziffern verwendet.

Fig. 1 zeigt eine perspektivische Ansicht einer Ausführungsform der erfindungsgemäßen Schachtabdeckung 90. Fig. 2 zeigt eine perspektivische Ansicht eines Teils der Unterseite 92 der Schachtabdeckung 90 aus Fig. 1. Die Schachtabdeckung 90 weist eine Oberseite 91 und eine Unterseite 92 auf. Die Schachtabdeckung 90 dient zur Abdeckung eines Schachts (nicht dargestellt). Der Schacht kann beispielsweise wie bei einem Abwasserschacht in der Straße vertikal verlaufen. Vorstellbar ist aber auch, dass die Schachtabdeckung zum Abdecken eines Schachtes dient, der horizontal verläuft, oder eines Schachts, dessen Ende sich unterhalb des vertikalen Schachtes selbst befindet.

Die Schachtabdeckung 90 weist auf zwei seitlichen gegenüberliegenden Seiten jeweils zwei Eingriffsrastelemente 80, 81 auf (in Fig. 1 und Fig. 2 sind jeweils nur zwei der Eingriffsrastelemente dargestellt). Die Eingriffsrastelemente 80, 81 befinden sich im eingebauten Zustand in einer Eingriffsrastposition, in der sie formschlüssig und/oder kraftschlüssig eine Bewegung der Schachtabdeckung relativ zu dem Schacht verhindern, indem sie in Eingriff mit Vorsprüngen (nicht dargestellt) des Schachts stehen. Die Eingriffsrastelemente 80, 81 sind in einer Richtung parallel zu der Oberseite 91 bzw. unteren Seite 92 beweglich. Auf diese Art und Weise können die Eingriffsrastelemente 80, 81 in die Eingriffsrastposition und aus der Eingriffsrastposition bewegt werden.

Zum Sperren der Eingriffsrastelemente 80, 81 weist die Schachtabdeckung 90 eine Verriegelungsvorrichtung 1 auf. Die Verriegelungsvorrichtung 1 sperrt die Eingriffsrastelemente 80, 81 derart, dass diese aus der Eingriffsrastposition im Wesentlichen nicht bewegbar sind. Auf diese Art und Weise wird verhindert, dass die Schachtabdeckung 90 relativ zu dem Schacht bewegt werden kann, insbesondere von dem Schacht entfernt werden kann.

Fig. 3 zeigt eine perspektivische Ansicht der Schachtabdeckung aus Fig. 1 bzw. Fig. 2 ohne dargestellte Verriegelungsvorrichtung.

Fig. 4 bis Fig. 8 zeigen verschiedene perspektivische Ansichten einer Ausführungsform der erfindungsgemäßen Verriegelungsvorrichtung 1. Die Verriegelungsvorrichtung 1 umfasst einen als Befestigungsvorrichtung 20 ausgebildeten Bereich, einen hieran anschließenden zwei Verbindungsstege 17, 18 umfassenden Bereich und einen wiederum hieran anschließenden als Sperrbalken 15 ausgebildeten Bereich.

Die Befestigungsvorrichtung 20 ist im Wesentlichen senkrecht zu den Verbindungsstegen 17, 18 ausgebildet. Der Sperrbalken 15 liegt in einer von den beiden Verbindungsstegen 17, 18 aufgespannten Ebene. Der Sperrbalken 15 erstreckt sich senkrecht zu den beiden Verbindungsstegen 17, 18.

Die Verriegelungsvorrichtung 1 wird mittels der Befestigungsvorrichtung 20 mit der Schachtabdeckung 90 verbunden. Die Befestigungsvorrichtung 20 umfasst ein Befestigungselement 26 und eine Schraubenaufnahmeöffnung 27. Die Verbindungsstege 17, 18 verbinden den Sperrbalken 15 mit der Befestigungsvorrichtung 20. Zwischen den beiden Verbindungsstegen 17, 18 weist die Verriegelungsvorrichtung 1 einen gegenüber den Verbindungsstegen 17, 18 dünner ausgebildeten Verbindungsbereich auf.

Der Sperrbalken 15 umfasst ein paarig ausgebildetes Sperrelement, d.h. ein erstes Sperrelement 10 und ein zweites Sperrelement 12. Die Sperrelemente 10, 12 sind an zwei gegenüberliegenden Enden des Sperrbalkens 15 angeordnet. Sie weisen abgerundete Außenkanten (Sperraußenoberflächen 11, 13) auf und stehen gegenüber dem Sperrbalken 15 hervor.

Die Verriegelungsvorrichtung 1 ist im Wesentlichen spiegelsymmetrisch bezüglich einer Ebene, die zwischen den beiden Verbindungsstegen 17 und 18 und mittig durch die Schrauben-Aufnahmeöffnung 27 verläuft. Die beiden Sperrelemente 10, 12 bzw. die beiden Sperr-Außenoberflächen 11, 13 der beiden Sperrelemente 10, 12 weisen einen gleichen Abstand zu der Befestigungsvorrichtung 20 bzw. der Schrauben-Aufnahmeöffnung 27 auf. Vorstellbar ist jedoch auch eine asymmetrische Ausbildung der Verriegelungsvorrichtung 1.

Die Verriegelungsvorrichtung 1 wird mittels einer Schraube 25, die ein Außengewinde aufweist, und der Befestigungsvorrichtung 20, deren Schraubenaufnahmeöffnung 27 ein hierzu komplementäres Innengewinde aufweist, an der Schachtabdeckung 90 angeordnet und mit dieser (kraftschlüssig) verbunden. Wenn die Schraube angezogen ist, befindet sich die Verriegelungsvorrichtung 1 in der Verriegelungsstellung. Die Verriegelungsvorrichtung 1 ist, ohne die Schraube zu lösen, im Wesentlichen unbeweglich gegenüber der Schachtabdeckung 90 mit der Schachtabdeckung 90 verbunden.

Die Schraube 25 bzw. die Schraubenaufnahmeöffnung 27 befinden sich im Wesentlichen mittig zwischen dem ersten Sperrelement 10 und dem zweiten Sperrelement 12, d.h. die Schraube 25 bzw. die Schraubenaufnahmeöffnung 27 weist einen gleich großen Abstand zu dem ersten Sperrelement 10 und dem zweiten Sperrelement 12 auf. Somit wirken, wenn die Verriegelungsvorrichtung 1 in der Verriegelungsstellung ist, beim versuchten Bewegen der Eingriffsrastelemente 80, 81 aus der Eingriffsrastposition im Wesentlichen keine (effektiven) Drehmomente auf die Verriegelungsvorrichtung 1 bzw. die Schraube 25.

In der in Fig. 2 dargestellten Verriegelungsstellung befindet sich die Befestigungsvorrichtung 20 der Verriegelungsvorrichtung 1 in (unmittelbarem) Kontakt mit der Schachtabdeckung 90. In der Verriegelungsstellung befinden sich die beiden Sperr-Außenoberflächen 11, 13 des ersten Sperrelements 10 und des zweiten Sperrelements 12 in (unmittelbarem) Kontakt mit den Kontaktaußenoberflächen 83, 84 der beiden Eingriffsrastelemente 80, 81. Die Kontaktaußenoberfläche 83, 84 befinden sich auf der Seite der Eingriffsrastelemente 80, 81, die im eingebauten Zustand den Vorsprüngen des Schachtes abgewandt ist, in die die Eingriffsrastelemente 80, 81 im eingebauten Zustand eingreifen.

Die den Sperraußenoberflächen 11, 13 abgewandte Seite des Sperrbalkens 15 befindet sich in der Verriegelungsstellung in (unmittelbarem) Kontakt mit einem Abstützelement, das als Widerlager fungiert. Das Abstützelement kann Teil der Verriegelungsvorrichtung 1 sein oder kann lediglich Teil der Schachtabdeckung 90 sein.

In Fig. 1 und Fig. 2 besteht das Abstützelement 93 aus einer Querstrebe, die starr mit der Schachtabdeckung 90 verbunden ist. Bei einer Bewegung der Eingriffsrastelemente 80, 81 aus der Eingriffsrastposition, drücken diesen gegen die beiden Sperrelemente 10, 12 bzw. den Sperrbalken 15, welcher wiederum mit seiner Rückseite gegen das Abstützelement 93 drückt. Somit ist eine Bewegung der Eingriffsrastelemente 80, 81 aus der Eingriffsrastposition nicht möglich, solange der Sperrbalken der Verriegelungsvorrichtung sich zwischen den Eingriffsrastelementen 80, 81 und dem Abstützelement 93 befindet.

Vorstellbar ist auch, dass kein Abstützelement vorhanden ist, sondern die Verriegelungsvorrichtung 1 derartig stabil bzw. starr ausgebildet ist, dass diese alle Kräfte aufnimmt, die beim Versuch, die Eingriffsrastelemente aus der Eingriffsrastposition zu bewegen, auftreten und über die Verbindung mit der Schachtabdeckung 90 in die Schachtabdeckung 90 ableitet. Ebenfalls vorstellbar ist, dass ein Abstützelement ein Teil der Verriegelungsvorrichtung 1 ist.

Die Verriegelungsvorrichtung 1 wird durch ein Anziehen der Schraube 25, die in einer Durchlassöffnung 95 der Schachtabdeckung und in der Schraubenöffnung 27 angeordnet ist, aus der Freigabestellung in die Verriegelungsstellung bewegt. Nach dem Lösen der Schraube 25, die sich hierdurch gegenüber der Schachtabdeckung 90 nach oben über die Oberfläche 91 der Schachtabdeckung 90 hinaus bewegt, ist es möglich, die Verriegelungsvorrichtung 1 aus der Verriegelungsstellung in eine Freigabestellung zu bewegen, in der die Verriegelungsvorrichtung die Eingriffsrastelemente 80, 81 freigibt. In der Freigabestellung befindet sich der Sperrbalken 15 (und auch andere Elemente der Verriegelungsvorrichtung 1) nicht mehr zwischen dem Eingriffsrastelement 80, 81 und dem Abstützelement 93. Die Eingriffsrastelemente 80, 81 sind somit frei und können aus der Eingriffsrastposition, in der sie in Eingriff mit Vorsprüngen des Schachtes stehen, bewegt werden. Hierdurch kann die Schachtabdeckung 90 vom Schacht entfernt werden.

Der Kopf der Schraube 25 ist von der Oberseite 91 der Schachtabdeckung 90, die gegenüber den Eingriffsrastelementen 80, 81 angeordnet ist, her zugänglich. Somit kann technisch einfach durch einen Schraubendreher die Schraube 25 angezogen und wieder gelöst werden. Vorteilhafterweise ist der Kopf der Schraube 25 in einer Vertiefung der Oberseite 91 der Schachtabdeckung 90 angeordnet, so dass die Oberfläche der Oberseite 91 im Bereich des Kopfs der Schraube 25 plan ist.

Nach dem Lösen der Schraube 25 steht die Schraube 25 über die Oberseite 91 der Schachtabdeckung 90 hinaus, während sich der Sperrbalken 15 weiterhin zwischen den Eingriffsrastelementen 80, 81 und dem Abstützelement 93 befindet. Erst durch ein Hineindrücken der Schraube 25 in die Durchlassöffnung 95 der Schachtabdeckung 90 wird der Sperrbalken 15 der Verriegelungsvorrichtung 1 (bei einem vertikalen Schacht der oben durch eine Schachtabdeckung 90 abgedeckt wird) nach unten bewegt und somit die Eingriffsrastelemente 80, 81 freigegeben. Dies erhöht die Wirksamkeit der Verriegelungsvorrichtung 1 als Diebstahl- bzw. Vandalismussicherung. Auch nach einem Lösen der Schraube 25 lässt sich die Schachtabdeckung 90 nicht ohne Weiteres vom Schacht lösen.

Die Schraube 25 umfasst an einem dem Schraubenkopf gegenüberliegenden Ende ein Sicherungselement 30. Dies ist beispielsweise ein Stift, der senkrecht zur Längsrichtung der Schraube 25 angeordnet ist. Der Stift kann von der Schraube 25 entfernt werden, um die Verriegelungsvorrichtung 1 mit der Schraube 25 zu verbinden. Die Schraubenaufnahmeöffnung 27 weist eine derartige Größe auf, dass die Verriegelungsvorrichtung mit der Schraube 25 stets verbunden bleibt. Das Sicherungselement 30 weist eine derartige Größe auf, dass das Sicherungselement 30 nicht quer durch die Schraubenaufnahmeöffnung 27 passt. Nachdem die Verriegelungsvorrichtung 1 aus der Verriegelungsstellung in die Freigabestellung bewegt wurde, hängt (bei einem vertikalen Schacht) die Verrieglungsvorrichtung 1 sozusagen an dem Sicherungselement 30 und fällt nicht weiter herunter.

Vorstellbar ist auch, dass die Verriegelungsvorrichtung 1 nur ein Eingriffsrastelement 80 oder mehr als zwei Eingriffsrastelement 81 sichert bzw. in der Verriegelungsstellung sperrt.

Die Verriegelungsvorrichtung 1 kann derart angeordnet sein, dass, wenn die Schraube 25 angezogen wurde, die Sperr-Außenoberflächen 11, 13 in (unmittelbaren) Kontakt oder beabstandet zu den Kontaktaußenoberflächen 83, 84 angeordnet sind. Ebenfalls ist es möglich, dass der Sperrbalken 15 entweder in unmittelbarem Kontakt mit dem Abstützelement 93 oder beabstandet zu dem Abstützelement 93 angeordnet ist. Spätestens in der Verriegelungsstellung, wenn die Eingriffsrastelemente 80, 81 gegen den Sperrbalken 15 und dieser wiederum gegen das Abstützelement 93 drückt, befinden sich die genannten Elemente in unmittelbarem Kontakt miteinander.

Vorstellbar ist auch, dass eine Blechklammer mittels der Schraube 25 in einer Verriegelungsstellung anordenbar ist. Solch eine Sperrklammer ist demnach in der Verriegelungsstellung zwischen dem Sperrbalken 15 und den jeweiligen Eingriffsrastelementen 80, 81 angeordnet.

Ein weiterer Vorteil der Erfindung ist, dass bei einem Transport der Schachtabdeckung keine Teile verloren gehen können, da alle Elemente mit der Schachtabdeckung verbunden sind. Dies erleichtert auch die Installation vor Ort. Die Schachtabdeckung muss lediglich derart auf den Schacht aufgesetzt werden, so dass die Eingriffsrastelemente einrasten. Nun können die Eingriffsrastelemente gesperrt werden, indem die Verriegelungsvorrichtung in der Verriegelungsstellung angeordnet wird.

### Bezugszeichenliste

- 1: Verriegelungsvorrichtung
- 10: erstes Sperrelement
- 11: Sperraußenoberfläche des ersten Sperrelements
- 12: zweites Sperrelement
- 13: Sperraußenoberfläche des zweiten Sperrelements
- 15: Sperrbalken
- 17, 18: Verbindungssteg
- 20: Befestigungsvorrichtung
- 25: Schraube
- 26: Befestigungselement
- 27: Schraubenaufnahmeöffnung
- 30: Sicherungselement
- 80, 81: Eingriffsrastelement
- 83, 84: Kontaktaußenoberfläche
- 90: Schachtabdeckung
- 91: Oberseite der Schachtabdeckung
- 92: Unterseite der Schachtabdeckung
- 93: Abstützelement der Schachtabdeckung
- 95: Durchlassöffnung

## Patentansprüche

1. Schachtabdeckung (90) zum Abdecken eines Schachtes umfassend
- mindestens ein Eingriffsrastelement (80), wobei das Eingriffsrastelement (80) im eingebauten Zustand der Schachtabdeckung (90) in einer Eingriffsrastposition formschlüssig und/oder kraftschlüssig eine Bewegung der Schachtabdeckung (90) relativ zu dem Schacht verhindert, und
- eine Verriegelungsvorrichtung (1) zum Verriegeln des Eingriffsrastelements (80), **dadurch gekennzeichnet, daß**
die Verriegelungsvorrichtung (1) mit der Schachtabdeckung (90) verbunden ist, und wobei
die Verriegelungsvorrichtung (1) derart ausgebildet und anordenbar ist, dass die Verriegelungsvorrichtung (1) in einer Verriegelungsstellung eine Bewegung des Eingriffsrastelements (80) aus der Eingriffsrastposition durch eine formschlüssige Verbindung zwischen einer Sperraußenoberfläche (11, 13) der Verriegelungsvorrichtung (1) und einer Kontaktaußenoberfläche (83, 84) des Eingriffsrastelements (80) im Wesentlichen sperrt.

2. Schachtabdeckung (90) nach Anspruch 1,
**dadurch gekennzeichnet, dass**
die Verriegelungsvorrichtung (1) derart ausgebildet ist, dass die Verriegelungsvorrichtung (1) kraftschlüssig mit der Schachtabdeckung (90) verbindbar ist.

3. Schachtabdeckung (90) nach Anspruch 1 oder Anspruch 2,
**dadurch gekennzeichnet, dass**
die Verriegelungsvorrichtung (1) derart ausgebildet ist, dass die Verriegelungsvorrichtung (1) mit der Schachtabdeckung (90) lösbar verbindbar ist.

4. Schachtabdeckung (90) nach einem der vorhergehenden Ansprüche,
**dadurch gekennzeichnet, dass**
die Verriegelungsvorrichtung (1) mindestens ein die Sperraußenoberfläche umfassendes Sperrelement (10) aufweist, wobei das Sperrelement (10) in (unmittelbarem) Kontakt mit dem Eingriffsrastelement (80), insbesondere in (unmittelbarem) Kontakt mit der Kontaktaußenoberfläche (83, 84) des Eingriffsrastelements (80), anordenbar ist.

5. Schachtabdeckung (90) nach einem der vorhergehenden Ansprüche, insbesondere nach Anspruch 4,
**dadurch gekennzeichnet, dass**
das Sperrelement (10) zwischen dem Eingriffsrastelement (80) und einem als Widerlager fungierenden Abstützelement der Verriegelungsvorrichtung (1) und/oder einem als Widerlager fungierenden Abstützelement (93) der Schachtabdeckung (90) zum Abstützen der Verriegelungsvorrichtung (1) anordenbar ist.

6. Schachtabdeckung (90) nach einem der vorhergehenden Ansprüche, insbesondere nach Anspruch 5,
**dadurch gekennzeichnet, dass**
die Verriegelungsvorrichtung (1) derart ausgebildet ist, dass das Sperrelement (10) in (unmittelbarem) Kontakt mit dem Abstützelement (93) anordenbar ist.

7. Schachtabdeckung (90) nach einem der vorhergehenden Ansprüche,
**gekennzeichnet durch**
eine Befestigungsvorrichtung (20) zum Verbinden der Verriegelungsvorrichtung (1) mit der Schachtabdeckung (90), wobei die Befestigungsvorrichtung (20) eine Schraube (25) und ein Befestigungselement (26) mit einem komplementären Innengewinde umfasst,
wobei die Schraube (25) mit dem Befestigungselement (26) derart verbunden ist, dass die Verriegelungsvorrichtung (1) in der Verriegelungsstellung mit der Schachtabdeckung (90) lösbar gehalten ist und **durch** Anziehen der Schraube (25) aus einer Freigabestellung, in der die Verriegelungsvorrichtung (1) das Eingriffsrastelement (80) freigibt, in die Verriegelungsstellung bewegbar ist.

8. Schachtabdeckung (90) nach einem der vorhergehenden Ansprüche, insbesondere nach Anspruch 7,
**dadurch gekennzeichnet, dass**
die Schraube (25) ein Sicherungselement (30) umfasst, das derart ausgebildet und angeordnet ist, dass das Befestigungselement (26) in der Freigabestellung der Verriegelungsvorrichtung (1) mit der Schraube (25) verbunden ist.

9. Schachtabdeckung (90) nach einem der vorhergehenden Ansprüche, insbesondere nach Anspruch 7 oder Anspruch 8,
**dadurch gekennzeichnet, dass**
die Schraube (25) derart ausgebildet und angeordnet ist, dass nach einem Lösen der Schraube (25) die Verriegelungsvorrichtung (1) aus der Verriegelungsstellung in die Freigabestellung bewegbar ist.

10. Schachtabdeckung (90) nach einem der vorhergehenden Ansprüche, insbesondere nach einem der Ansprüche 4 bis 9,
**dadurch gekennzeichnet, dass**
das Sperrelement (10) und das Eingriffsrastelement (80) jeweils paarig ausgebildet sind,
wobei die Befestigungsvorrichtung (20), insbesondere die Schraube (25), zwischen den Sperrelementen (10, 12) angeordnet, insbesondere im Wesentlichen mittig angeordnet, ist.

11. Schachtabdeckung (90) nach einem der vorhergehenden Ansprüche, insbesondere nach einem der Ansprüche 7 bis 10,
**gekennzeichnet durch**
eine Durchlassöffnung (95) zum Aufnehmen der Schraube (25) und zum Verbinden der Verriegelungsvorrichtung (1) mit der Schachtabdeckung (90) derart, dass ein Kopf der Schraube (25) von einer dem Eingriffsrastelement (80) gegenüberliegenden Oberseite (91) der Schachtabdeckung (90) her zugänglich ist.

## Claims

1. Manhole cover (90) for covering a manhole, comprising
- at least one latching engagement element (80), wherein, with the manhole cover (90) in the installed state, the latching engagement element (80), in a latching engagement position, positively and/or non-positively prevents a movement of the manhole cover (90) relative to the manhole, and
- a locking device (1) for locking the latching engagement element (80),
**characterized in that**
the locking device (1) is connected to the manhole cover (90), and wherein
the locking device (1) is designed and can be arranged in such a way that the locking device (1), in a locking position, substantially blocks a movement of the latching engagement element (80) from the latching engagement position by means of a positive connection between a blocking outer surface (11, 13) of the locking device (1) and a contact outer surface (83, 84) of the latching engagement element (80).

2. Manhole cover (90) according to Claim 1, **characterized in that**
the locking device (1) is designed in such a way that the locking device (1) can be non-positively connected to the manhole cover (90).

3. Manhole cover (90) according to Claim 1 or Claim 2,
**characterized in that**
the locking device (1) is designed in such a way that the locking device (1) can be releasably connected to the manhole cover (90).

4. Manhole cover (90) according to one of the preceding claims,
**characterized in that**
the locking device (1) has at least one blocking element (10) comprising the blocking outer surface, wherein the blocking element (10) can be arranged in (direct) contact with the latching engagement element (80), in particular in (direct) contact with the contact outer surface (83, 84) of the latching engagement element (80).

5. Manhole cover (90) according to one of the preceding claims, in particular according to Claim 4,
**characterized in that**
the blocking element (10) can be arranged between the latching engagement element (80) and a supporting element, acting as an abutment, of the locking device (1) and/or a supporting element (93), acting as an abutment, of the manhole cover (90) for supporting the locking device (1).

6. Manhole cover (90) according to one of the preceding claims, in particular according to Claim 5,
**characterized in that**
the locking device (1) is designed in such a way that the blocking element (10) can be arranged in (direct) contact with the supporting element (93).

7. Manhole cover (90) according to one of the preceding claims,
**characterized by**
a fastening device (20) for connecting the locking device (1) to the manhole cover (90), wherein the fastening device (20) comprises a screw (25) and a fastening element (26) with a complementary internal thread,
wherein the screw (25) is connected to the fastening element (26) in such a way that the locking device (1), in the locking position, is releasably held with the manhole cover (90) and, by tightening the screw (25), can be moved from a release position, in which the locking device (1) releases the latching engagement element (80), into the locking position.

8. Manhole cover (90) according to one of the preceding claims, in particular according to Claim 7,
**characterized in that**
the screw (25) comprises a securing element (30) which is designed and arranged in such a way that the fastening element (26), in the release position of the locking device (1), is connected to the screw (25).

9. Manhole cover (90) according to one of the preceding claims, in particular according to Claim 7 or Claim 8,
**characterized in that**
the screw (25) is designed and arranged in such a way that, after loosening the screw (25), the locking device (1) can be moved from the locking position into the release position.

10. Manhole cover (90) according to one of the preceding claims, in particular according to one of Claims 4 to 9,
**characterized in that**
the blocking element (10) and the latching engagement element (80) are in each case formed in pairs,
wherein the fastening device (20), in particular the screw (25), is arranged between the blocking elements (10, 12), in particular is arranged substantially centrally.

11. Manhole cover (90) according to one of the preceding claims, in particular according to one of Claims 7 to 10,
**characterized by**
a through-opening (95) for receiving the screw (25) and for connecting the locking device (1) to the manhole cover (90) in such a way that a head of the screw (25) is accessible from an upper side (91) of the manhole cover (90) that is situated opposite to the latching engagement element (80).

## Revendications

1. Recouvrement de puits (90) pour le recouvrement d'un puits comprenant
- au moins un élément d'encliquetage d'accrochage (80), dans lequel l'élément d'encliquetage d'accrochage (80) empêche, dans l'état monté du recouvrement de puits (90) dans une position d'encliquetage d'accrochage, par emboîtement et/ou par adhérence, un mouvement du recouvrement de puits (90) par rapport au puits, et
- un dispositif de verrouillage (1) pour verrouiller l'élément d'encliquetage d'accrochage (80),
**caractérisé en ce que** le dispositif de verrouillage (1) est relié au recouvrement de puits (90), et dans lequel le dispositif de verrouillage (1) est configuré et peut être disposé de telle manière que le dispositif de verrouillage (1) dans une position de verrouillage bloque essentiellement un mouvement de l'élément d'encliquetage d'accrochage (80) hors de la position d'encliquetage d'accrochage par un assemblage par emboîtement entre une surface extérieure de blocage (11, 13) du dispositif de verrouillage (1) et une surface extérieure de contact (83, 84) de l'élément d'encliquetage d'accrochage (80).

2. Recouvrement de puits (90) selon la revendication 1, **caractérisé en ce que** le dispositif de verrouillage (1) est configuré de telle manière que le dispositif de verrouillage (1) puisse être assemblé par adhérence au recouvrement de puits (90).

3. Recouvrement de puits (90) selon la revendication 1 ou 2, **caractérisé en ce que** le dispositif de verrouillage (1) est configuré de telle manière que le dispositif de verrouillage (1) puisse être assemblé de façon séparable au recouvrement de puits (90).

4. Recouvrement de puits (90) selon l'une quelconque des revendications précédentes, **caractérisé en ce que** le dispositif de verrouillage (1) présente au moins un élément de blocage (10) comprenant la surface de blocage, dans lequel l'élément de blocage (10) peut être disposé en contact (direct) avec l'élément d'encliquetage d'accrochage (80), en particulier en contact (direct) avec la surface extérieure de contact (83, 84) de l'élément d'encliquetage d'accrochage (80).

5. Recouvrement de puits (90) selon l'une quelconque des revendications précédentes, en particulier selon la revendication 4, **caractérisé en ce que** l'élément de blocage (10) peut être disposé entre l'élément d'encliquetage d'accrochage (80) et un élément d'appui servant de butée du dispositif de verrouillage (1) et/ou un élément d'appui (93) servant de butée du recouvrement de puits (90) pour soutenir le dispositif de verrouillage (1).

6. Recouvrement de puits (90) selon l'une quelconque des revendications précédentes, en particulier selon la revendication 5, **caractérisé en ce que** le dispositif de verrouillage (1) est configuré de telle manière que l'élément de blocage (10) puisse être disposé en contact (direct) avec l'élément d'appui (93).

7. Recouvrement de puits (90) selon l'une quelconque des revendications précédentes, **caractérisé par** un dispositif de fixation (20) pour l'assemblage du dispositif de verrouillage (1) avec le recouvrement de puits (90), dans lequel le dispositif de fixation (20) comprend une vis (25) et un élément de fixation (26) avec un filet intérieur complémentaire,
dans lequel la vis (25) est assemblée à l'élément de fixation (26) de telle manière que le dispositif de verrouillage (1) soit maintenu de façon séparable dans la position de verrouillage avec le recouvrement de puits (90) et qu'il puisse être déplacé, par serrage de la vis (25), d'une position de libération, dans laquelle le dispositif de verrouillage (1) libère l'élément d'encliquetage d'accrochage (80), dans la position de verrouillage.

8. Recouvrement de puits (90) selon l'une quelconque des revendications précédentes, en particulier la revendication 7, **caractérisé en ce que** la vis (25) comprend un élément de blocage (30), qui est configuré et disposé de telle manière que l'élément de fixation (26) soit relié à la vis (25) dans la position de libération du dispositif de verrouillage (1).

9. Recouvrement de puits (90) selon l'une quelconque des revendications précédentes, en particulier selon la revendication 7 ou la revendication 8, **caractérisé en ce que** la vis (25) est configurée et disposée de telle manière que, après un desserrage de la vis (25), le dispositif de verrouillage (1) puisse être déplacé de la position de verrouillage à la position de libération.

10. Recouvrement de puits (90) selon l'une quelconque des revendications précédentes, en particulier selon une des revendications 4 à 9, **caractérisé en ce que** l'élément de blocage (10) et l'élément d'encliquetage d'accrochage (80) sont respectivement configurés par paires, dans lequel le dispositif de fixation (20), en particulier la vis (25), est disposé entre, en particulier au milieu entre les éléments de blocage (10, 12).

11. Recouvrement de puits (90) selon l'une quelconque des revendications précédentes, en particulier selon une des revendications 7 à 10, **caractérisé par** une ouverture de passage (95) destinée à recevoir une vis (25) et à relier le dispositif de verrouillage (1) au recouvrement de puits (90), de telle manière qu'une tête de la vis (25) soit accessible depuis un côté supérieur (91) du recouvrement de puits (90) opposé à l'élément d'encliquetage d'accrochage (80).
